# EUROPÄISCHE PATENTSCHRIFT

(11) **EP 3 892 555 B1**
(45) Veröffentlichungstag und Bekanntmachung des Hinweises auf die Patenterteilung: **27.09.2023**
(21) Anmeldenummer: 21167395.9
(22) Anmeldetag: 08.04.2021
(51) Int. Cl.: B65D 5/00, B65D 5/20, B65D 5/24, B65D 5/36, B65D 5/66, B65D 5/18

(54) **FALTSCHACHTEL**
FOLDED BOX
BOÎTE PLIÉE

(30) Priorität: 09.04.2020 DE 202020101988 U
(43) Veröffentlichungstag der Anmeldung: 13.10.2021
(73) Patentinhaber: GPI Frankfurt & Augsburg GmbH, 65830 Kriftel (DE)
(72) Erfinder: SPAHLINGER, Carolin, 65795 Hattersheim am Main (DE)
(74) Vertreter: Hauck Patentanwaltspartnerschaft mbB

(56) Entgegenhaltungen:
- FR-A- 1 089 436
- KR-U- 20140 003 403
- US-A- 3 193 175
- US-A1- 2008 110 966
- US-B2- 9 126 720

## Beschreibung

Die Erfindung betrifft eine Faltschachtel aus einem einteiligen Zuschnitt aus Karton oder einem anderen Flachmaterial, insbesondere zur Aufnahme von Gegenständen für den Schnellverzehr.

Die erfindungsgemäße Faltschachtel ist insbesondere für die Aufnahme von Bürgern, Chicken-Nuggets, Pommes Frites oder Popcorn geeignet.

Die DE 92 03 448 U1 beschreibt einen Zweischalenbehälter aus einem einteiligen Zuschnitt faltbaren Flachmaterials, der eine Bodenschale mit einer Bodenwand und Bodenseitenwänden und eine Deckelschale mit einer Deckelwand und Deckelseitenwänden umfasst, wobei die Bodenschale und die Deckelschale über eine Klapplinie zwischen einer Bodenseitenwand und einer Deckelseitenwand aneinandergelenkt sind. Die Bodenschale und die Deckelschale sind durch Verriegelungsmittel miteinander verriegelbar, die durch seitliche Bodenverriegelungsvorsprünge an der Bodenseitenwand gegenüber der Klapplinie und durch seitliche Deckelverriegelungsvorsprünge an den benachbarten Rändern zweier Deckelseitenwände gebildet sind. Benachbarte Bodenseitenwände und benachbarte Deckelseitenwände sind über Verbindungslaschen miteinander verbunden, die mit jeweils einer der benachbarten Seitenwände über eine Faltlinie verbunden und mit der anderen der benachbarten Seitenwände verklebt sind. Die Bodenseitenwände sind bezüglich der Bodenwand und die Deckelseitenwände bezüglich der Deckelwand etwas nach außen geneigt, sodass die Bodenschale und die Deckelschale jeweils zu ihrer Öffnung hin etwas erweitert sind. Beim Faltschachtelhersteller wird der Karton für die Herstellung des Zweischalenbehälters bedruckt, die Zuschnitte aus dem Karton ausgestanzt und gerillt, die Bodenseitenwände und Deckelseitenwände aufgerichtet und mit den Verbindungslaschen verklebt und werden die solchermaßen vorbereiteten Zweischalenbehälter ineinander gestapelt. In Form von Stapeln gelangen sie zu den Schnellrestaurants, Imbissständen, Imbisswagen und anderen Verkaufsstellen für Fastfood. Nach dem Befüllen mit Burgern oder anderen Gegenständen für den Schnellverzehr werden Deckelschale und Bodenschale einfach durch Zuklappen miteinander verriegelt und der befüllte Behälter ausgegeben. Nachteilig ist der hohe Platzbedarf der gestapelten Zweischalenbehälter. Dieser beruht auf den zwischen den ineinandergesetzten Schalen vorhandenen Luftspalten, ohne die einzelne Schalen nur sehr schwer aus dem Stapel entnehmbar wären. In den Verkaufsstellen für Gegenstände für den Schnellverzehr steht jedoch meist nur wenig Lagerplatz zur Verfügung.

Die KR 2014/0003403 U, US 3,193,175 A und FR 1 089 436 A beschreiben Faltschachteln, die an den hinteren beiden Ecken und den vorderen vier Ecken jeweils Einschlaglaschen aufweisen. Das Aufrichten der Faltschachteln wird durch das gleichzeitige Einschlagen sämtlicher Laschen erschwert.

Davon ausgehend liegt der Erfindung die Aufgabe zugrunde, eine Faltschachtel insbesondere zur Aufnahme von Gegenständen für den Schnellverzehr zur Verfügung zu stellen, die bei der Lagerung weniger Platzbedarf erfordert und die in den Verkaufsstellen einfach für die Abgabe von Gegenständen für den Schnellverzehr vorbereitet werden kann.

Die Aufgabe wird durch eine Faltschachtel mit den Merkmalen von Anspruch 1 gelöst. Vorteilhafte Ausführungsarten der Faltschachtel sind in Unteransprüchen angegeben.

Die erfindungsgemäße Faltschachtel aus einem einteiligen Zuschnitt aus Karton oder einem anderen faltbaren Flachmaterial, insbesondere zur Aufnahme von Gegenständen für den Schnellverzehr, umfasst:
- ein unteres Vorderwandteil mit einem unteren Verriegelungselement,
- eine über eine untere vordere Faltlinie mit dem unteren Vorderwandteil verbundene Bodenwand,
- über untere seitliche Faltlinien mit der Bodenwand verbundene untere Seitenwandteile,
- eine über eine untere hintere Faltlinie mit der Bodenwand verbundene Rückwand,
- eine über eine obere hintere Faltlinie mit der Rückwand verbundene Deckelwand,
- über obere seitliche Faltlinien mit der Deckelwand verbundene obere Seitenwandteile,
- über seitliche Faltlinien mit der Rückwand verbundene hintere Einschlaglaschen,
- über untere hintere seitliche Faltlinien mit den hinteren Rändern unterer Seitenwandteile und den unteren Rändern der hinteren Einschlaglaschen verbundene untere hintere Deltalaschen,
- über obere hintere seitliche Faltlinien mit den hinteren Rändern oberer Seitenwandteile und den oberen Rändern der Einschlaglaschen verbundene obere hintere Deltalaschen,
- ein über eine vordere Faltlinie mit der Deckelwand verbundenes oberes Vorderwandteil mit einem oberen Verriegelungselement,
- dadurch gekennzeichnet, dass
- zwischen dem unteren Vorderwandteil und den unteren Seitenwandteilen sowie zwischen dem oberen Vorderwandteil und den oberen Seitenwandteilen jeweils keine Einschlaglaschen und Deltalaschen vorhanden sind und
- die Faltschachtel durch Aufrichten der unteren Seitenwandteile, Falten der Einschlaglaschen nach innen, Aufrichten der Rückwand, Aufrichten der oberen Seitenwandteile, Falten der Deckelwand in eine parallele Ausrichtung über die Bodenwand, Gegeneinanderfalten des unteren Vorderwandteils und des oberen Vorderwandteils und Verriegeln der unteren und oberen Verriegelungselemente miteinander aufrichtbar ist.

Die erfindungsgemäße Faltschachtel weist zum Verbinden der Bodenseitenwände und der Deckelseitenwände anstatt der mit den Seitenwänden verklebten Verbindungslaschen Einschlaglaschen und Deltalaschen (Dreieckslaschen) auf.

Infolgedessen kann die Faltschachtel ohne Verklebungen aufgerichtet werden. Die aufgerichtete Faltschachtel wird durch nach innen gefalteten Einschlaglaschen, die Deltalaschen und die miteinander verriegelten Verriegelungselemente in der aufgerichteten Stellung gehalten. Hierdurch ist es möglich, die flachen Zuschnitte übereinandergestapelt zu lagern. Der Platzbedarf für die flach übereinandergestapelten Zuschnitte ist wesentlich geringer als der Platzbedarf der ineinandergestapelten Zweischalenbehälter, da keine Luftspalte erforderlich sind, um die Zuschnitte einfach vom Stapel abnehmen zu können. Die übereinandergestapelten Zweischalenbehälter haben gegenüber den übereinandergestapelten flachen Zuschnitten einen mehrfachen Platzbedarf. Somit wird durch die Erfindung der Platzbedarf für die Lagerung der Faltschachtel wesentlich reduziert und dennoch eine in den Verkaufsstellen bis zur Abgabe einfach handhabbare Faltschachtel erreicht. Zudem ermöglicht die Erfindung im flachliegenden Zustand platzsparend stapelbare Faltschachteln, die im aufgerichteten Zustand quaderförmig und somit befüllt platzsparend lagerbar sind. Bei dem herkömmlichen Zweischalenbehälter ist dies aufgrund der nach außen geneigten Bodenseitenwände und Deckelseitenwände nicht möglich. Beim Aufrichten der Faltschachtel können die Schritte im letzten Gliederungspunkt von Anspruch 1 genau in der angegebenen Reihenfolge oder auch in anderer Reihenfolge durchgeführt werden. Auch ist es möglich, mehrere der angegebenen Schritte gleichzeitig durchzuführen.

Zwischen dem unteren Vorderwandteil und den unteren Seitenwandteilen sowie zwischen dem oberen Vorderwandteil und den oberen Seitenwandteilen sind jeweils keine Einschlaglaschen und Deltalaschen vorhanden. Bei dieser Ausführungsart wird die gesamte Faltschachtel durch die Verriegelung der Verriegelungselemente miteinander in der aufgerichteten Stellung gehalten und werden die unteren Seitenwandteile und die oberen Seitenwandteile in der aufgerichteten Stellung durch die eingeklappten hinteren Einschlaglaschen und die hinteren Deltalaschen fixiert.

Gemäß einer weiteren Ausführungsart sind die untere vordere Faltlinie, die untere hintere Faltlinie, die obere hintere Faltlinie und die obere vordere Faltlinie parallel zueinander angeordnet. Hierdurch kann eine Faltschachtel mit einer flachen Bodenwand und einer flachen Deckelwand verwirklicht werden, was vorteilhaft für das Übereinanderstapeln befüllter Faltschachteln ist. Insbesondere kann die Faltschachtel insgesamt quaderförmig ausgebildet werden.

Gemäß einer weiteren Ausführungsart sind die untere vordere Faltlinie und die untere hintere Faltlinie jeweils nach innen gekrümmt und sind die obere hintere Faltlinie und die obere vordere Faltlinie jeweils nach innen gekrümmt. Hierdurch wird eine Faltschachtel ermöglicht, die im flachliegenden Zustand des Zuschnittes platzsparend gelagert werden kann und im aufgerichteten Zustand des Zuschnittes eine nach unten gebogene Bodenwand und eine nach oben gebogene Deckelwand aufweist. Hierdurch können Burger und andere Gegenstände für den Schnellverzehr, die oben und unten eine ballige Form aufweisen, materialsparend verpackt werden.

Gemäß einer weiteren Ausführungsart sind die unteren Seitenwandteile höher als die oberen Seitenwandteile und werden die unteren Seitenwandteile zumindest abschnittsweise von den oberen Seitenwandteilen seitlich übergegriffen. Hierdurch wird eine seitliche Abdichtung der aufgerichteten Faltschachtel erreicht, die verhindert, dass Verunreinigungen an den Seiten eindringen können. Gemäß einer weiteren Ausführungsart sind die unteren Seitenwandteile so hoch wie die Rückwand. Hierdurch wird erreicht, dass sich die Deckelwand der aufgerichteten Faltschachtel auf den oberen Rändern der unteren Seitenwandteile abstützen kann. Hierdurch wird die Faltschachtel in der aufgerichteten Stellung stabilisiert. Dies ist vorteilhaft für das Greifen und das Aufeinanderstapeln befüllter Faltschachteln.

Gemäß einer weiteren Ausführungsart haben die unteren Seitenwandteile nach hinten gerichtete untere Anschrägungen am oberen Rand. Die nach hinten gerichteten unteren Anschrägungen begünstigen beim Aufrichten die seitliche Ablenkung der oberen hinteren Deltalaschen und/oder der oberen Seitenwandteile auf die Außenseiten der unteren Seitenwandteile, sodass im aufgerichteten Zustand die unteren Seitenwandteile außen von den oberen Seitenwandteilen übergegriffen werden. Die nach hinten gerichteten unteren Anschrägungen können gradlinig oder gekrümmt sein.

Gemäß einer weiteren Ausführungsart weisen die unteren Seitenwandteile am oberen Rand zwischen den Enden nach hinten und/oder nach vorn gerichtete untere Anschrägungen und die oberen Seitenwandteile am unteren Rand zwischen den Enden nach vorn und/oder nach hinten gerichtete obere Anschrägungen auf. Beim Aufrichten der Faltschachtel können die unteren Seitenwandteile und die oberen Seitenwandteile durch Ineinandergreifen der unteren Anschrägungen und der oberen Anschrägungen miteinander verschränkt und aneinander abgestützt werden. Die miteinander verschränkten Anschrägungen der unteren und oberen Seitenwandteile sind in verschiedene Richtungen ausgerichtet, d.h. einer der beiden Anschrägungen ist nach hinten und die andere der beiden Anschrägungen ist nach vorn gerichtet. Gemäß einer weiteren Ausführungsart sind die unteren Anschrägungen in verschiedene Richtungen ausgerichtet und die oberen Anschrägungen sind ebenfalls in verschiedene Richtungen ausgerichtet. Gemäß einer weiteren Ausführungsart sind die unteren Anschrägungen neben einer unteren Ecke am oberen Rand des unteren Seitenwandteiles und die oberen Anschrägungen neben einer unteren Ecke am unteren Rand des unteren Seitenwandteiles gebildet. Die oberen Seitenwandteile und die unteren Seitenwandteile sind bis zur Anlage der unteren Ecken und der oberen Ecken aneinander miteinander verschränkbar, sodass die unteren Ecken und die oberen Ecken eine stabile Endlage für das Verschränken der unteren Seitenwandteile und oberen Seitenwandteiles miteinander definieren. Gemäß einer weiteren Ausführungsart sind die unteren Anschrägungen und die oberen Anschrägungen gradlinig oder gekrümmt.

Gemäß einer weiteren Ausführungsart ist der obere Vorderwandteil höher als der untere Vorderwandteil und liegt im aufgerichteten Zustand der untere Vorderwandteil an der Außenseite des oberen Vorderwandteiles an. Hierdurch kann das Verriegeln der Faltschachtel erleichtert werden. Gemäß einer weiteren Ausführungsart ist der obere Vorderwandteil so hoch wie die Rückwand, sodass die die Faltschachtel im aufgerichteten Zustand durch Abstützen des unteren Randes des oberen Vorderwandteils auf der Bodenwand stabilisiert wird.

Gemäß einer anderen Ausführungsart ist der untere Vorderwandteil höher als der obere Vorderwandteil und liegt im aufgerichteten Zustand der Faltschachtel der obere Vorderwandteil an der Außenseite des unteren Vorderwandteils an. Hierdurch wird eine bessere Abdichtung der Faltschachtel gegen das Eindringen von Verunreinigungen von oben erreicht. Gemäß einer weiteren Ausführungsart ist der untere Vorderwandteil so hoch wie die Rückwand, sodass sich in der aufgerichteten Faltschachtel die Deckelwand am oberen Rand des unteren Vorderwandteils abstützen kann. Hierdurch wird die aufgerichtete Faltschachtel stabilisiert.

Gemäß einer weiteren Ausführungsart weisen die unteren Verriegelungselemente und die oberen Verriegelungselemente eine schwenkbare Verriegelungszunge am unteren Vorderwandteil und einen zur Aufnahme der Verriegelungszunge ausgebildeten Verriegelungsschlitz am oberen Vorderwandteil auf. Gemäß einer anderen Ausführungsart weisen die unteren Verriegelungselemente und die oberen Verriegelungselemente eine schwenkbare Verriegelungszunge am oberen Vorderwandteil und einen zur Aufnahme der Verriegelungszunge ausgebildeten Verriegelungsschlitz am unteren Vorderwandteil auf. Hierdurch wird eine besonders einfache und wirksame Verriegelung der Vorderwandteile miteinander erreicht.

Gemäß einer weiteren Ausführungsart ist das untere Vorderwandteil am oberen Rand über eine mittlere Faltlinie mit einer Verriegelungslasche verbunden, die in einer Unterbrechung der mittleren Faltlinie mit einer aus dem unteren Vorderwandteil herausgestanzten Verriegelungszunge verbunden ist, die unter Verschwenkung der Verriegelungslasche in den Verriegelungsschlitz des oberen Vorderwandteils einsetzbar ist. Gemäß einer anderen Ausführungsart ist das obere Vorderwandteil am unteren Rand über eine mittlere Faltlinie mit einer Verriegelungslasche verbunden, die in einer Unterbrechung der mittleren Faltlinie mit einer aus dem oberen Vorderwandteil herausgestanzten Verriegelungszunge verbunden ist, die unter Verschwenkung der Verriegelungslasche in den Verriegelungsschlitz des unteren Vorderwandteiles einsetzbar ist. Diese beiden Varianten ermöglichen eine besonders einfache Verriegelung und ein besonders einfaches Öffnen der Faltschachtel.

In der vorliegenden Anmeldung beziehen sich die Angaben "oben" und "unten", "horizontal" und "vertikal" sowie davon abgeleitete Begriffe wie "oberhalb" und "unterhalb" sowie "darüber" und "darunter" auf eine Ausrichtung der vollständig aufgerichteten Faltschachtel mit der Bodenwand auf einer horizontalen Unterlage und der Deckelwand oberhalb der Bodenwand. Die Angaben "vorn" und "hinten" und "seitlich" sind aus der Sicht eines auf die Vorderwandteile der vollständig aufgerichteten und mit der Bodenwand auf einem horizontalen Untergrund ruhenden Faltschachtel blickenden Betrachters in aufrechter Körperhaltung gewählt.

Die Erfindung wird nachfolgend anhand der anliegenden Zeichnungen von Ausführungsbeispielen näher erläutert. In den Zeichnungen zeigen:
- Fig. 1: ein flachliegenden Zuschnitt einer Faltschachtel mit geradlinigen Faltlinien in einer Draufsicht;
- Fig. 2: derselbe Zuschnitt in einem ersten Faltschritt schräg von oben und von der Seite;
- Fig. 3: derselbe Zuschnitt beim Aufrichten der unteren Seitenwandteile und der Rückwand in einer Perspektivansicht schräg von oben und von der Seite;
- Fig. 4: derselbe Zuschnitt eingesetzt in eine Aufrichthilfe mit aufgerichteter Rückwand in einer Perspektivansicht schräg von oben und von der Seite;
- Fig. 5: derselbe Zuschnitt beim Aufrichten der oberen Seitenwandteile und Schließen der Deckelwand in einer Perspektivansicht schräg von oben und von der Seite;
- Fig. 6: derselbe Zuschnitt bei nahezu vollständig geschlossener Deckelwand in einer Perspektivansicht schräg von oben und von der Seite;
- Fig. 7: die vollständig aufgerichtete und verriegelte Faltschachtel in einer Perspektivansicht schräg von oben und von der Seite;
- Fig. 8: die vollständig aufgerichtete und verriegelte Faltschachtel aus der Aufrichthilfe entnommen in einer Perspektivansicht schräg von oben und von der Seite;
- Fig. 9: ein flachliegenden Zuschnitt einer Faltschachtel mit gekrümmten Faltlinien und gebogenen Rändern der Seitenwandteile in der Draufsicht;
- Fig. 10: derselbe Zuschnitt beim Falten der Einschlaglaschen nach innen und Aufrichten der Rückwand sowie Zuklappen der Deckelwand in einer Perspektivansicht schräg von oben und von der Seite;
- Fig. 11: derselbe Zuschnitt mit zugeklappter Deckelwand vor dem Verriegeln der Verriegelungselemente in einer Perspektivansicht schräg von oben und von der Seite;
- Fig. 12: derselbe Zuschnitt nach dem Verriegeln der Verriegelungselemente in einer Perspektivansicht schräg von oben und von der Seite;
- Fig. 13: derselbe Zuschnitt beim Aufrichten der unteren Seitenwandteile in einer Perspektivansicht schräg von oben und von der Seite;
- Fig. 14: derselbe Zuschnitt vollständig aufgerichtet in einer Perspektivansicht schräg von oben und von der Seite.

Gemäß Fig. 1 weist ein Zuschnitt 1.1 einer Faltschachtel ein unteres Vorderwandteil 2 auf, das über eine untere vordere Faltlinie 3 mit einer Bodenwand 4 verbunden ist. Die Bodenwand 4 ist über untere seitliche Faltlinien 5.1, 5.2 mit unteren Seitenwandteilen 6.1, 6.2 verbunden. Ferner ist die Bodenwand 4 über eine untere hintere Faltlinie 7 mit einer Rückwand 8 verbunden. Über eine obere hintere Faltlinie 9 ist die Rückwand 8 mit einer Deckelwand 10 verbunden. Über obere seitliche Faltlinien 11.1, 11.2 ist die Deckelwand 10 mit oberen Seitenwandteilen 12.1, 12.2 verbunden.

Hintere Einschlaglaschen 13.1, 13.2 sind über seitliche Faltlinien 14.1, 14.2 mit der Rückwand 8 verbunden. Untere hintere Deltalaschen 15.1, 15.2 sind über untere hintere seitliche Faltlinien 16.1, 16.2, 16.3, 16.4 mit den hinteren Rändern der unteren Seitenwandteile 6.1, 6.2 und mit den unteren Rändern der hinteren Einschlaglaschen 13.1, 13.2 verbunden. Obere hintere Deltalaschen 17.1, 17.2 sind über obere hintere seitliche Faltlinien 18.1, 18.2, 18.3, 18.4 mit den hinteren Rändern der oberen Seitenwandteile 12.1, 12.2 und den oberen Rändern der hinteren Einschlaglaschen 13.1, 13.2 verbunden.

Über eine obere vordere Faltlinie 19 ist ein oberes Vorderwandteil 20 mit der Deckelwand 10 verbunden.

Das untere Vorderwandteil 2 weist ein unteres Verriegelungselement 21 auf. Dieses umfasst eine Verriegelungslasche 22, die über eine mittlere Faltlinie 23 mit dem oberen Rand des unteren Vorderwandteils 2 verbunden ist. Ferner umfasst das Verriegelungselement 21 eine mit der Verriegelungslasche 22 verbundene Verriegelungszunge 24, die in einer Unterbrechung 25 der mittleren Faltlinie 23 aus dem unteren Vorderwandteil 2 herausgestanzt ist.

Das obere Vorderwandteil 20 umfasst ein oberes Verriegelungselement 26, das durch einen Verriegelungsschlitz 27 zur Aufnahme der Verriegelungszunge 24 gebildet ist.

Die Bodenwand 4, die Rückwand 8 und die Deckelwand 10 sind jeweils rechteckig ausgebildet. Das untere Vorderwandteil 2 und das obere Vorderwandteil 20 sind jeweils im Wesentlichen rechteckig ausgebildet.

Die oberen Ränder der unteren Seitenwandteile 6.1, 6.2 sind vorne gradlinig und weisen hinten eine nach hinten gerichtete Anschrägung 28.1, 28.2 auf. Im vorderen Teil haben somit die unteren Seitenwandteile 6.1, 6.2 ihre größte Höhe und im hinteren Teil nimmt die Höhe der vorderen Seitenwandteile 6.1, 6.2 allmählich ab. Die maximale Höhe der unteren Seitenwandteile 6.1, 6.2 ist höher als die der oberen Seitenwandteile 12.1, 12.2 .

Im Zustand gemäß Fig. 1 kann eine Vielzahl Zuschnitte 1.1 übereinandergestapelt platzsparend aufbewahrt werden. Zum Aufrichten werden einzelne Zuschnitte 1.1 vom Stapel abgenommen.

Gemäß Fig. 2 werden beim Aufrichten zunächst die unteren Seitenwandteile 6.1, 6.2, die Einschlaglaschen 13.1, 13.2 und die oberen Seitenwandteile 12.1, 12.2 nach innen geklappt und damit die seitlichen Faltlinien 5.1, 5.2, 18.1, 18.2, 14.1, 14.2 vorgebrochen.

Gemäß Fig. 3 werden danach die unteren Seitenwandteile 6.1, 6.2 und die Rückwand 8 aufgerichtet.

Danach wird das untere Vorderwandteil 2 aufgerichtet und gemäß Fig. 4 der solchermaßen vorbereitete Zuschnitt 1.1 in einer Aufrichthilfe 29 in Form eines rechteckigen Rahmens eingesetzt. In der Position von Fig. 4 können Gegenstände für den Schnellverzehr vorteilhaft in den vorgefalteten Zuschnitt 2 bzw. die vorgefaltete Faltschachtel 30.1 eingesetzt werden.

Gemäß Fig. 5 werden danach die oberen Seitenwandteile 12.1, 12.2 aufgerichtet und die Deckelwand 10 zugeklappt. Dabei gleiten die unteren Ränder der oberen Seitenwandteile 12.1, 12.2 über die Anschrägungen 28.1, 28.2 auf die Außenseiten der unteren Seitenwandteile 6.1, 6.2.

In Fig. 6 ist die Deckelwand 10 nahezu vollständig zugeklappt.

Fig. 7 zeigt die vollständig zugeklappte Deckelwand 10 beim Einführen der Verriegelungszunge 24 in den Verriegelungsschlitz 27. Hierfür wird die Verriegelungslasche 22 in eine horizontale Ausrichtung geklappt. Schließlich wird die Verriegelungslasche 22 hochgeklappt und die Faltschachtel 30.1 ist geschlossen, wie in Fig. 8 gezeigt.

Der Zuschnitt 1.2 von Fig. 9 unterscheidet sich von dem Zuschnitt 1.1 von Fig. 1 insbesondere dadurch, dass die unteren Faltlinien 3, 7 zwischen dem unteren Vorderwandteil 2, der Rückwand 8 und der Bodenwand 4 nach innen gekrümmt sind. Ferner sind die oberen Faltlinien 9, 19 zwischen der Deckelwand 10, der Rückwand 8 und dem oberen Vorderwandteil 20 nach innen gekrümmt.

Darüber hinaus hat das untere Seitenwandteil 6.1 am oberen Rand zwischen den Enden eine nach hinten gerichtete untere Anschrägung 31.1 in Form eines nach hinten gekrümmten unteren Bereichs, der hinten an einer unteren Ecke 32.1 endet. Ferner hat das untere Seitenwandteil 6.2 am oberen Rand zwischen den Enden eine nach vorn gerichtete untere Anschrägung 31.2 in Form eines nach vorn gekrümmten unteren Bereiches, der vorn an einer unteren Ecke 32.2 endet.

Der untere Rand des oberen Seitenwandteiles 12.1 hat eine nach vorn gerichtete obere Anschrägung 33.1 in Form eines nach vorn gekrümmten oberen Bereiches, der vorn an einer oberen Ecke 34.1 endet. Der untere Rand des oberen Seitenwandteiles 12.2 hat eine nach hinten gerichtete obere Anschrägung 33.2 in Form eines nach hinten gekrümmten oberen Bereiches, der hinten an einer oberen Ecke 34.2 endet.

Gemäß Fig. 10 wird beim Aufrichten dieses Zuschnittes 1.2 zunächst die Rückwand 8 aufgerichtet und die Deckelwand 10 über die Bodenwand 4 gefaltet. In dieser teilweise aufgerichteten Stellung können vorteilhaft Gegenstände für den Schnellverzehr auf die Bodenwand 4 aufgesetzt werden.

Gemäß Fig. 11 werden nachfolgend die unteren Seitenwandteile 6.1, 6.2 und die oberen Seitenwandteile 12.1, 12.2 aufgerichtet und die unteren Verriegelungselemente 21 und die oberen Verriegelungselemente 26 in der anhand von Fig. 8 und 9 beschriebenen Weise miteinander verriegelt. Der verriegelte Zustand ist in Fig. 12 gezeigt. Durch die geöffneten Seitenwände können auch dann Gegenstände für den Schnellverzehr seitlich in die Faltschachtel 30.2 eingesetzt werden.

Schließlich werden die unteren und oberen Seitenwandteile 6.1, 12.1, 6.2, 12.2 miteinander verriegelt, indem zunächst die unteren Seitenwandteile 6.1, 6.2 aufgerichtet werden, wie in Fig. 13 gezeigt. Danach wenn die oberen Seitenwandteile 12.1, 12.2 gegen die unteren Seitenwandteile 6.1, 6.2 gedrückt, bis die oberen Seitenwandteile 12.1, 12.2 mit den gekrümmten oberen Bereichen 33.1, 33.2 an den Außenseiten der unteren Seitenwandteile 6.1, 6.2 anliegen und die benachbarten schwächer gekrümmten Abschnitte der unteren Ränder oberen Seitenwandteile 12.1, 12.2 hinter die gekrümmten unteren Bereiche 31.1, 31.2 der unteren Seitenwandteile 6.1, 6.2 gedrückt werden. Schließlich liegen die gekrümmten Bereiche 31.1, 31.2, 33.1, 33.2 der oberen und unteren Seitenwandteile 12.1, 12.2, 6.1, 6.2 an den oberen und unteren Ecken 34.1, 34.2, 32.1, 32.2 aneinander an und sind stabil miteinander verrastet. In dieser Situation ist die Faltschachtel 30.2 in Fig. 14 gezeigt.

### Bezugszeichenliste

- 1.1, 1.2: Zuschnitt
- 2: unteres Vorderwandteil
- 3: untere vordere Faltlinie
- 4: Bodenwand
- 5.1, 5.2: untere seitliche Faltlinie
- 6.1, 6.2: unteres Seitenwandteil
- 7: untere hintere Faltlinie
- 8: Rückwand
- 9: obere hintere Faltlinie
- 10: Deckelwand
- 11.1, 11.2: obere seitliche Faltlinie
- 12.1, 12.1: oberes Seitenwandteil
- 13.1, 13.2: hintere Einschlaglasche
- 14.1, 14.2: seitliche Faltlinie
- 15.1, 15.2: untere hintere Deltalasche
- 16.1, 16.2, 16.3, 16.4: untere hintere seitliche Faltlinie
- 17.1, 17.2: obere hintere Deltalasche
- 18.1, 18.2, 18.3, 18.4: obere hintere seitliche Faltlinie
- 19: obere vordere Faltlinie
- 20: oberes Vorderwandteil
- 21: unteres Verriegelungselement
- 22: Verriegelungslasche
- 23: mittlere Faltlinie
- 24: Verriegelungszunge
- 25: Unterbrechung
- 26: oberes Verriegelungselement
- 27: Verriegelungsschlitz
- 28.1,28.2: Anschrägung
- 29: Aufrichthilfe
- 30.1, 30.2: Faltschachtel
- 31.1, 31.2: nach hinten gekrümmter Bereich
- 32.1, 32.2: untere Ecke
- 33.1, 33.2: nach vorn gekrümmter oberer Bereich
- 34.1, 34.2: obere Ecke

## Patentansprüche

1. Faltschachtel aus einem einteiligen Zuschnitt (1) aus Karton oder einem anderen Flachmaterial, insbesondere zur Aufnahme von Gegenständen für den Schnellverzehr, umfassend:
• ein unteres Vorderwandteil (2) mit einem unteren Verriegelungselement (21),
• eine über eine untere vordere Faltlinie (3) mit dem unteren Vorderwandteil (2) verbundene Bodenwand (4),
• über untere seitliche Faltlinien (5.1, 5.2) mit der Bodenwand (4) verbundene untere Seitenwandteile (6.1, 6.2),
• eine über eine untere hintere Faltlinie (7) mit der Bodenwand (4) verbundene Rückwand (8),
• eine über eine obere hintere Faltlinie (9) mit der Rückwand (8) verbundene Deckelwand (10),
• über obere seitliche Faltlinien (11.1, 11.2) mit der Deckelwand (10) verbundene obere Seitenwandteile (12.1, 12.2),
• über seitliche Faltlinien (14.1, 14.2) mit der Rückwand (8) verbundene hintere Einschlaglaschen (13.1, 13.2),
• über untere hintere seitliche Faltlinien (16.1 bis 16.4) mit den hinteren Rändern der unteren Seitenwandteile (6.1, 6.2) und den unteren Rändern der hinteren Einschlaglaschen (13.1, 13.2) verbundene untere hintere Deltalaschen (15.1, 15.2),
• über obere hintere seitliche Faltlinien (18.1 bis 18.4) mit den hinteren Rändern der oberen Seitenwandteile (12.1, 12.2) und den oberen Rändern der hinteren Einschlaglaschen (13.1, 13.2) verbundene obere hintere Deltalaschen (17.1, 17.2),
• ein über eine vordere obere Faltlinie (19) mit der Deckelwand (10) verbundenes oberes Vorderwandteil (20) mit einem oberen Verriegelungselement (26),
**dadurch gekennzeichnet, dass**
• zwischen dem unteren Vorderwandteil (2) und den unteren Seitenwandteilen (6.1, 6.2) sowie zwischen dem oberen Vorderwandteil (20) und den oberen Seitenwandteilen (12.1, 12.2) jeweils keine Einschlaglaschen und Deltalaschen vorhanden sind und
• die Faltschachtel (30) durch Aufrichten der unteren Seitenwandteile (6.1, 6.2), Falten der hinteren Einschlaglaschen (13.1, 13.2) nach innen, Aufrichten der Rückwand (8), Aufrichten der oberen Seitenwandteile (12.1, 12.2), Falten der Deckelwand (10) in eine parallele Ausrichtung über die Bodenwand (4), Gegeneinanderfalten des unteren Vorderwandteils (2) und des oberen Vorderwandteils (20) und Verriegeln der unteren und oberen Verriegelungselemente (21, 26) miteinander aufrichtbar ist.

2. Faltschachtel nach Anspruch 1, bei der die untere vordere Faltlinie (3), die untere hintere Faltlinie (7), die obere hintere Faltlinie (9) und die obere vordere Faltlinie (19) parallel zueinander sind.

3. Faltschachtel nach Anspruch 1, bei der die untere vordere Faltlinie (3) und die untere hintere Faltlinie (7) jeweils nach innen gekrümmt sind und bei der die obere hintere Faltlinie (9) und die obere vordere Faltlinie (19) jeweils nach innen gekrümmt sind.

4. Faltschachtel nach einem der Ansprüche 1 bis 3, bei der die unteren Seitenwandteile (6.1, 6.2) höher als die oberen Seitenwandteile (12.1, 12.2) sind und die unteren Seitenwandteile (6.1, 6.2) zumindest abschnittsweise von den oberen Seitenwandteilen (12.1, 12.2) seitlich übergriffen werden.

5. Faltschachtel nach Anspruch 4, bei der die unteren Seitenwandteile (6.1, 6.2) so hoch wie die Rückwand (8) sind.

6. Faltschachtel nach Anspruch 4 oder 5, bei der die unteren Seitenwandteile (6.1, 6.2) nach hinten gerichtete untere Anschrägungen (28.1, 28.2) am oberen Rand aufweisen.

7. Faltschachtel nach Anspruch 5 oder 6, bei der die unteren Anschrägungen (28.1, 28.2) am hinteren Ende der unteren Seitenwandteile (6.1, 6.2) angeordnet sind.

8. Faltschachtel nach einem der Ansprüche 1 bis 4, bei der die unteren Seitenwandteile (6.1. 6.2) am oberen Rand zwischen den Enden nach hinten und/oder nach vorn gerichtete untere Anschrägungen (31.1, 31.2) und die oberen Seitenwandteile am unteren Rand zwischen den Enden nach vorn und/oder nach hinten gerichtete obere Anschrägungen (33.1, 33.2) aufweisen.

9. Faltschachtel nach Anspruch 8, bei der die unteren Seitenwandteile (6.1, 6.2) am oberen Rand neben den unteren Anschrägungen (31.1, 31.2) untere Ecken (32.1, 32.2) und die oberen Seitenwandteile neben den oberen Anschrägungen (33.1, 33.2) obere Ecken (34.1, 34.2) aufweisen.

10. Faltschachtel nach einem der Ansprüche 6 bis 9, bei der die Anschrägungen (28.1, 28.2; 31.1, 31.2; 33.1, 33.2) geradlinig oder gekrümmt sind.

11. Faltschachtel nach einem der Ansprüche 1 bis 10, bei der der obere Vorderwandteil (20) höher als der untere Vorderwandteil (2) ist und im aufgerichteten Zustand der untere Vorderwandteil (2) an der Außenseite des oberen Vorderwandteiles (20) anliegt oder bei der der untere Vorderwandteil (2) höher als der obere Vorderwandteil (20) ist und im aufgerichteten Zustand der obere Vorderwandteil (20) an der Außenseite des unteren Vorderwandteils (2) anliegt.

12. Faltschachtel nach Anspruch 11, bei der der obere Vorderwandteil (20) so hoch wie die Rückwand (8) ist oder bei der der untere Vorderwandteil (2) so hoch wie die Rückwand (8) ist.

13. Faltschachtel nach einem der Ansprüche 1 bis 12, bei der das untere Verriegelungselement (21) und das obere Verriegelungselement (26) eine schwenkbare Verriegelungszunge (24) am unteren Vorderwandteil (2) und einen zur Aufnahme der Verriegelungszunge (24) ausgebildeten Verriegelungsschlitz (27) am oberen Vorderwandteil (20) oder umgekehrt umfassen.

14. Faltschachtel nach Anspruch 13, bei der das untere Vorderwandteil (2) am oberen Rand über eine mittlere Faltlinie (23) mit einer Verriegelungslasche (22) verbunden ist, die in einer Unterbrechung (25) der mittleren Faltlinie (23) mit der aus dem unteren Vorderwandteil (2) herausgestanzten Verriegelungszunge (24) verbunden ist, die unter Verschwenken der Verriegelungslasche (22) in den Verriegelungsschlitz (27) des oberen Vorderwandteiles (20) einsetzbar ist oder umgekehrt.

15. Faltschachtel nach einem der Ansprüche 1 bis 14, bei der die unteren Seitenwandteile (6.1, 6.2) im Wesentlichen gradlinige obere Ränder haben und die oberen Seitenwandteile (12.1, 12.2) im Wesentlichen gradlinige untere Ränder haben oder bei der die unteren Seitenwandteile (6.1, 6.2) im Wesentlichen gekrümmte obere Ränder haben und die oberen Seitenwandteile (12.1, 12.2) im Wesentlichen gekrümmte untere Ränder haben.

## Claims

1. A folded box made of a single-piece cut (1) of cardboard or another flat material, in particular for receiving objects for quick consumption, comprising:
• a lower front wall part (2) with a lower locking element (21),
• a bottom wall (4) connected to the lower front wall part (2) via a lower front folding line (3),
• lower side wall parts (6.1, 6.2) connected to the bottom wall (4) via lower lateral folding lines (5.1, 5.2),
• a back wall (8) connected to the bottom wall (4) via a lower rear folding line (7),
• a top wall (10) connected to the back wall (8) via an upper rear folding line (9),
• upper side wall parts (12.1, 12.2) connected to the top wall (10) via upper lateral folding lines (11.1, 11.2),
• rear fold-in flaps (13.1, 13.2) connected to the back wall (8) via lateral folding lines (14.1, 14.2),
• lower rear delta flaps (15.1, 15.2) connected to the rear boundaries of the lower side wall parts (6.1, 6.2) and the lower boundaries of the rear fold-in flaps (13.1, 13.2) via lower rear lateral folding lines (16.1 to 16.4),
• upper rear delta flaps (17.1, 17.2) connected to the rear boundaries of the upper side wall parts (12.1, 12.2) and the upper boundaries of the rear fold-in flaps (13.1, 13.2) via upper rear lateral folding lines (18.1 to 18.4),
• an upper front wall part (20) connected to the top wall (10) via a front upper folding line (19) and having an upper locking element (26), **characterized in that**
• there are no fold-in flaps and delta flaps present between the lower front wall part (2) and the lower side wall parts (6.1, 6.2) as well as between the upper front wall part (20) and the upper side wall parts (12.1, 12.2), and
• the folded box (30) can be assembled by raising the lower side wall parts (6.1, 6.2), folding the rear fold-in flaps (13.1, 13.2) inwards, raising the back wall (8), raising the upper side wall parts (12.1, 12.2), folding the top wall (10) into a parallel alignment above the bottom wall (4), folding the lower front wall part (2) and the upper front wall part (20) against each other, and locking the lower and upper locking elements (21, 26) together.

2. The folded box according to claim 1, in which the lower front folding line (3), the lower rear folding line (7), the upper rear folding line (9), and the upper front folding line (19) are parallel to each other.

3. The folded box according to claim 1, in which the lower front folding line (3) and the lower rear folding line (7) are each curved inward and in which the upper rear folding line (9) and the upper front folding line (19) are each curved inward.

4. The folded box according to one of claims 1 to 3, in which the lower side wall parts (6.1, 6.2) are higher than the upper side wall parts (12.1, 12.2) and the lower side wall parts (6.1, 6.2) are laterally overlapped by the upper side wall parts (12.1, 12.2) at least in portions.

5. The folded box according to claim 4, in which the lower side wall parts (6.1, 6.2) are as high as the back wall (8).

6. The folded box according to claim 4 or 5, in which the lower side wall parts (6.1, 6.2) have backward-facing lower tapers (28.1, 28.2) at the upper boundary.

7. The folded box according to claim 5 or 6, in which the lower tapers (28.1, 28.2) are arranged on the rear end of the lower side wall parts (6.1, 6.2).

8. The folded box according to one of claims 1 to 4, in which the lower side wall parts (6.1, 6.2) have backward-facing and/or forward-facing lower tapers (31.1, 31.2) at the upper boundary between the ends, and the upper side wall parts have forward-facing and/or backward-facing upper tapers (33.1, 33.2) at the lower boundary between the ends.

9. The folded box according to claim 8, in which the lower side wall parts (6.1, 6.2) have lower corners (32.1, 32.2) at the upper boundary next to the lower tapers (31.1, 31.2) and the upper side wall parts have upper corners (34.1, 34.2) next to the upper tapers (33.1, 33.2).

10. The folded box according to one of claims 6 to 9, in which the tapers (28.1, 28.2; 31.1, 31.2; 33.1, 33.2) are straight or curved.

11. The folded box according to one of claims 1 to 10, in which the upper front wall part (20) is higher than the lower front wall part (2) and, in the assembled state, the lower front wall part (2) lies against the outside of the upper front wall part (20) or in which the lower front wall part (2) is higher than the upper front wall part (20) and, in the assembled state, the upper front wall part (20) lies against the outside of the lower front wall part (2).

12. The folded box according to claim 11, in which the upper front wall part (20) is as high as the back wall (8) or in which the lower front wall part (2) is as high as the back wall (8).

13. The folded box according to one of claims 1 to 12, in which the lower locking element (21) and the upper locking element (26) comprise a tiltable locking tongue (24) on the lower front wall part (2) and a locking slot (27) on the upper front wall part (20) designed to receive the locking tongue (24), or vice versa.

14. The folded box according to claim 13, in which the lower front wall part (2) is connected at the upper boundary via a center folding line (23) to a locking flap (22), which is connected in an interruption (25) of the center folding line (23) to the locking tongue (24) that is punched out of the lower front wall part (2) and can be inserted into the locking slot (27) of the upper front wall part (20) by tilting the locking flap (22), or vice versa.

15. The folded box according to one of claims 1 to 14, in which the lower side wall parts (6.1, 6.2) have substantially straight upper boundaries and the upper side wall parts (12.1, 12.2) have substantially straight lower boundaries or in which the lower side wall parts (6.1, 6.2) have substantially curved upper boundaries and the lower side wall parts (12.1, 12.2) have substantially curved lower boundaries.

## Revendications

1. Boîte pliante d'une seule pièce (1) en carton ou en une autre matière plane, en particulier pour l'accueil d'objets pour la restauration rapide, comprenant :
• une partie de paroi avant inférieure (2) avec un élément de verrouillage inférieur (21),
• une paroi de fond (4) reliée avec la partie de paroi avant inférieure (2) par une ligne de pliage avant inférieure (3),
• des parties de parois latérales inférieures (6.1, 6.2) reliées avec la paroi de fond (4) par des lignes de pliage latérales inférieures (5.1, 5.2),
• une paroi arrière (8) reliée avec la paroi de fond (4) par une ligne de pliage arrière inférieure (7),
• une paroi de couvercle (10) reliée avec la paroi arrière (8) par une ligne de pliage arrière supérieure (9),
• des parties de parois latérales supérieures (12.1, 12.2) reliées avec la paroi de couvercle (10) par des lignes de pliage latérales supérieures (11.1, 11.2),
• des languettes de rabat arrière (13.1, 13.2) reliées avec la paroi arrière (8) par des lignes de pliage latérales (14.1, 14.2),
• des languettes delta arrière inférieures (15.1, 15.2) reliées avec les bords arrière des parties de parois latérales inférieures (6.1, 6.2) et les bords inférieurs des languettes de rabat arrière (13.1, 13.2) par des lignes de pliage latérales arrière inférieures (16.1 à 16.4),
• des languettes delta arrière supérieures (17.1, 17.2) reliées avec les bords arrière des parties de parois latérales supérieures (12.1, 12.2) et les bords supérieurs des languettes de rabat arrière (13.1, 13.2) par des lignes de pliage latérales arrière supérieures (18.1 à 18.4),
• une partie de paroi avant supérieure (20) reliée avec la paroi de couvercle (10) par une ligne de pliage supérieure avant (19), avec un élément de verrouillage supérieur (26),
**caractérisée en ce que**
• aucune languette de rabat et aucune languette delta ne sont respectivement présentes entre la partie de paroi avant inférieure (2) et les parties de paroi latérales inférieures (6.1, 6.2) ainsi qu'entre la partie de paroi avant supérieure (20) et les parties de parois latérales supérieures (12.1, 12.2), et **en ce que**
• la boîte pliante (30) peut être érigée par érection des parties de parois latérales inférieures (6.1, 6.2), pliage des languettes de rabat arrière (13.1, 13.2) vers l'intérieur, érection de la paroi arrière (8), érection des parties de parois latérales supérieures (12.1, 12.2), pliage de la paroi de couvercle (10) dans une orientation parallèle au-dessus de la paroi de fond (4), pliage l'une vers l'autre de la partie de paroi avant inférieure (2) et de la partie de paroi avant supérieure (20) et verrouillage des éléments de verrouillage inférieur et supérieur (21, 26) l'un avec l'autre.

2. Boîte pliante selon la revendication 1, sur laquelle la ligne de pliage avant inférieure (3), la ligne de pliage arrière inférieure (7), la ligne de pliage arrière supérieure (9) et la ligne de pliage avant supérieure (19) sont parallèles les unes aux autres.

3. Boîte pliante selon la revendication 1, sur laquelle la ligne de pliage avant inférieure (3) et la ligne de pliage arrière inférieure (7) sont respectivement courbes vers l'intérieur et sur laquelle la ligne de pliage arrière supérieure (9) et la ligne de pliage avant supérieure (19) sont respectivement courbes vers l'intérieur.

4. Boîte pliante selon l'une des revendications 1 à 3, sur laquelle les parties de parois latérales inférieures (6.1, 6.2) sont plus hautes que les parties de parois latérales supérieures (12.1, 12.2) et les parties de parois latérales inférieures (6.1, 6.2) sont recouvertes latéralement au moins partiellement par les parties de parois latérales supérieures (12.1, 12.2).

5. Boîte pliante selon la revendication 4, sur laquelle les parties de parois latérales inférieures (6.1, 6.2) sont aussi hautes que les parois arrière (8).

6. Boîte pliante selon la revendication 4 ou 5, sur laquelle les parties de parois latérales inférieures (6.1, 6.2) présentent sur le bord supérieur des parties obliques inférieures (28.1, 28.2) orientées vers l'arrière.

7. Boîte pliante selon la revendication 5 ou 6, sur laquelle les parties obliques inférieures (28.1, 28.2) sont disposées sur l'extrémité arrière des parties de parois latérales inférieures (6.1, 6.2).

8. Boîte pliante selon l'une des revendications 1 à 4, sur laquelle les parties de parois latérales inférieures (6.1, 6.2) présentent sur le bord supérieur entre les extrémités des parties obliques inférieures (31.1, 31.2) orientées vers l'arrière et/ou vers l'avant et les parties de parois latérales supérieures présentent sur le bord inférieur entre les extrémités des parties obliques supérieures (33.1, 33.2) orientées vers l'avant et/ou vers l'arrière.

9. Boîte pliante selon la revendication 8, sur laquelle les parties de parois latérales inférieures (6.1, 6.2) présentent sur le bord supérieur à côté des parties obliques inférieures (31.1, 31.2) des angles inférieurs (32.1, 32.2) et les parties de parois latérales supérieures présentent à côté des parties obliques supérieures (33.1, 33.2) des angles supérieurs (34.1, 34.2).

10. Boîte pliante selon l'une des revendications 6 à 9, sur laquelle les parties obliques (28.1, 28.2, 31.1, 31.2, 33.1, 33.2) sont droites ou courbes.

11. Boîte pliante selon l'une des revendications 1 à 10, sur laquelle la partie de paroi avant supérieur (20) est plus haute que la partie de paroi avant inférieure (2) et, dans l'état érigé, la partie de paroi avant inférieure (2) est contre le côté extérieur de la partie de paroi avant supérieure (20) ou sur laquelle la partie de paroi avant inférieure (2) est plus haute que la partie de paroi avant supérieure (20) et, dans l'état érigé, la partie de paroi avant supérieure (20) est contre le côté extérieur de la partie de paroi avant inférieure (2).

12. Boîte pliante selon la revendication 11, sur laquelle la partie de paroi avant supérieure (20) est aussi haute que la paroi arrière (8) ou sur laquelle la partie de paroi avant inférieure (2) est aussi haute que la paroi arrière (8).

13. Boîte pliante selon l'une des revendications 1 à 12, sur laquelle l'élément de verrouillage inférieur (21) et l'élément de verrouillage supérieur (26) comprennent une languette de verrouillage (24) basculante sur la partie de paroi avant inférieure (2) et une fente de verrouillage conçue pour l'accueil de la languette de verrouillage (24) sur la partie de paroi avant supérieur (20), ou inversement.

14. Boîte pliante selon la revendication 13, sur laquelle la partie de paroi avant inférieure (2) est reliée sur le bord supérieur par une ligne de pliage centrale (23) avec un rabat de verrouillage (22), lequel est relié avec la languette de verrouillage (24) découpée hors de la partie de paroi avant inférieure (2), dans une interruption (25) de la ligne de pliage centrale (23), laquelle languette peut être insérée dans la fente de verrouillage (27) de la partie de paroi avant supérieure (20) par basculement du rabat de verrouillage (22), ou inversement.

15. Boîte pliante selon l'une des revendications 1 à 14, sur laquelle les parties de parois latérales inférieures (6.1, 6.2) ont des bords supérieurs essentiellement droits et les parties de parois latérales supérieures (12.1.1, 12.2) ont des bords inférieurs essentiellement droits ou sur laquelle les parties de parois latérales inférieures (6.1, 6.2) ont des bords supérieurs essentiellement courbes et les parties de parois latérales supérieures (12.1.1, 12.2) ont des bords inférieurs essentiellement courbes.
